# EUROPÄISCHE PATENTSCHRIFT

(11) **EP 2 359 087 B1**
(45) Veröffentlichungstag und Bekanntmachung des Hinweises auf die Patenterteilung: **22.03.2017**
(21) Anmeldenummer: 09759671.2
(22) Anmeldetag: 16.11.2009
(51) Int. Cl.: F42B 12/36, F42B 12/46

(54) **IRRITATIONSKÖRPER MIT ZUSATZEFFEKT**
IRRITATOR UNIT WITH SUPLEMENTARY EFFECT
CORPS D'IRRITATION AVEC EFFET SUPLEMENTAIRE

(30) Priorität: 24.11.2008 DE 102008058776
(43) Veröffentlichungstag der Anmeldung: 24.08.2011
(73) Patentinhaber: Rheinmetall Waffe Munition GmbH, 29345 Unterlüss (DE)
(72) Erfinder: LÜBBERS, Thorsten, 22952 Lütjensee (DE)
(74) Vertreter: Dietrich, Barbara
(86) Internationale Anmeldenummer: PCT/EP2009/008132
(87) Internationale Veröffentlichungsnummer: WO 2010/057602

(56) Entgegenhaltungen:
- WO-A2-2006/137888
- DE-A1- 2 842 797
- RU-U1- 76 439
- US-A- 5 654 523

## Beschreibung

Die Erfindung betrifft einen Irritationskörper, auch Schockwaffe genannt, jedoch mit Zusatzeffekten.

Solche Irritationskörper, wie zum Beispiel in der US 5 654 523, die einen Ausgangspunkt für den unabhängigen Anspruch 1 bildet, beschrieben, werden u. a. bei Geiselnahmen oder Flugzeugentführungen eingesetzt zur Unterstützung bei Polizei- oder Militäreinsätzen. Sie ähneln einer Handgranate, die in der Regel manuell gezündet und danach weggeschleudert werden.

Ein Irritationskörper mit Impulstriebwerken ist aus der DE 102 59 913 B4 bekannt. Durch die Impulstriebwerke wird der Irritationskörper in Rollbewegungen versetzt.

Aus der DE 92 10 649 U1, der DE 92 13 375 U1 sowie der DE 92 13 376 U1 sind verschiedene Schockwaffen der Anmelderin bekannt.

Verschiedene weitere Irritationskörper der Anmelderin sind der DE 199 44 486 C2 oder der DE 10 2004 059 991 B4 entnehmbar. Die DE 199 44 486 C2 beschäftigt sich dabei mit dem konkreten Aufbau der im Behälter eingebundenen Abteile, während die DE 10 2004 059 991 B4 sich auf die Querschnitte Ausblasöffnungen der Abteilungen bezieht und allgemein die Funktions- und Wirkungsweise des Irritationskörpers beschreibt.

In der DE 28 42 797 C2 wird ein Wurfkörper mit mehreren im Gehäuse angeordneten, zu unterschiedlichen Zeiten gezündeten Blitz- und Knallkörper vorgeschlagen, die mittels je einer vom Verzögerungssatz gezündeten Auswurf- und Streuladung gezündet werden. Gemäß einer Ausführungsform ist an Stelle eines Bodens eine Querwand vorgesehen, die ein Näpfchen mit den Nebel- und Reizstoffen vom Innenraum des Gehäuses abtrennt. Das Näpfchen ist dabei eine den Irritationskörper verlängernde und beschwerende Einheit, die mit dem Gehäuse eine konstruktive und funktionale Einheit bildet.

Die US 5,654,523 A betrifft eine Blendgranate mit Licht- und / oder plärrendem Sound. Diese umfasst bodenseitig eine zentrale (zentrische) Bohrung zur Aufnahme variabler Aufsätze, wie beispielsweise Halterungen zum Ansetzen auf ein Fahrzeug etc. und Gas- oder andere Container. Wenn die Granate detoniert, bricht der Container und gibt die Gase etc. frei.

Die RU 76 439 U1 beschreibt eine nichtletale Handgranate mit Lichteffekt- und Reizwirkung. Beide Stoffe sind voneinander getrennt und fest im Gehäuse eingebunden.

Nunmehr wird an derartige Irritationskörper die Forderung gestellt, insbesondere die Dauer der Seh- Beeinträchtigung zu erhöhen, d.h., sie müssen andere Leistungsanforderungen erfüllen. Eine erste Reaktion wäre die bauliche Veränderung, was beispielsweise zu einer größeren Form führen würde.

Die Erfindung stellt sich die Aufgabe, einen Irritationskörper aufzuzeigen, der die vorgenannte Forderung bezüglich einer höheren Leistungserfüllung bewirkt.

Gelöst wird die Aufgabe durch die Merkmale des Anspruchs 1. Vorteilhafte Ausführungen sind in den abhängigen Ansprüche aufgeführt.

Der Erfindung liegt die Idee zugrunde, den vorhandenen Bauraum ausnutzend in den Freiraum am Boden eines Irritationskörpers einen Zusatzkörper zu platzieren und in diesen eine zusätzliche Effektladung einzubinden. In der besonderen Ausführung bezüglich der Erhöhung der Sehbeeinträchtigung wird ein Metallstaub verwendet und dieser als weitere Effektladung im Zusatzkörper eingebettet. Durch die Druckwelle und die austretenden Verbrennungsgase des Blitzsatzes wird der Zusatzkörper zerstört und der Metallstaub, beispielsweise Aluminium oder Magnesium, verteilt und angezündet.

Der Zusatzkörper besteht aus einem leicht zündbaren Material, vorzugsweise Kunststoff, um Splitterbildungen insbesondere außerhalb des Sicherheitsbereiches (10 m) zu vermeiden.

Der Vorteil liegt darin, dass die Schallleistung beibehalten werden kann, da diese nicht minimiert wird. Der Zusatzkörper kann individuell und dabei wahlweise direkt vor der Anwendung adaptiert werden. Eine Neuqualifikation bzw. Gefahrgutklassifizierung ist nicht notwendig.

Anhand eines Ausführungsbeispiels mit Zeichnung soll die Erfindung näher erläutert werden. Es zeigt:
- Fig. 1: eine Irritationskörper sowie einen Zusatzkörper, getrennt;
- Fig. 2: Zusatzkörper in den Irritationskörper eingesetzt.

Fig. 1 sowie Fig. 2 zeigen einen Irritationskörper 1, hier mit einem Kipphebelzünder 2, der einen Anzündmechanismus 3 mit wenigstens einem Schlagbolzen umfasst, der bei Funktion des Irritationskörpers 1 auf ein Anzündhütchen 4 auftrifft, um über eine Anzündladung einen zentralen Verzögerungssatz 7 anzuzünden. Der Irritationskörper 1 umfasst des Weiteren einen Behälter 5, der durch einen Überzug 6 oder dergleichen nach Außen verschlossen sein kann. - Nähere Einzelheiten dazu sind in der DE 10 2004 059 991 B4 offenbart, auf die hiermit verwiesen wird. -

Im Behälter 5 ist eine erste Effektladung untergebracht.

In den unteren freien Bereich 8 am Boden des Irritationskörpers 1 ist ein Zusatzkörper 10 eingebunden, der entsprechend den gewünschten Zusatzeffekten mit diesen in Form einer weiteren (zweiten) Effektladung ausgestattet ist. Im vorliegenden Ausführungsbeispiel beinhaltet der Zusatzkörper 10 einen Metallstaub 11 mit der Aufgabe, ebenfalls zu brennen und damit die Sehbehinderung zu erhöhen, von beispielsweise 2 Sekunden auf 10 Sekunden. Der Körper 10 bzw. das Gehäuse 12 ist aus einem leicht zerstörbaren Material gefertigt, beispielsweise aus Kunststoff. Der Körper 12 kann nachträglich vor Ort eingesetzt, eingeklemmt oder eingeschraubt werden.

Die Funktion des Irritationskörpers 1 als solche ist herkömmlich und bekannt. Der Kipphebelzünder 2 wird entsichert und losgelassen, wenn der Körper 1 beispielsweise weggeworfen wird. Der Anzündmechanismus 3 mit seinem Schlagbolzen trifft auf das Anzündhütchen 4 und zündet das Gesamtsystem. Wenn dieses in Funktion tritt, wird durch die Druckgase der Zusatzkörper 10 auseinander gerissen, der Metallstaub 11 freigegeben und angezündet.

## Patentansprüche

1. Irritationskörper (1) mit einem Behälter (5) und einer ersten Effektladung, einem Anzündmechanismus (3), einem Anzündhütchen (4) und einen im Freiraum (8) am Boden des Irritationskörpers (1) eingebundenen Zusatzkörper (10) mit einer, in einem Gehäuse (12) angeordneten, weiteren Effektladung (11), wobei das Gehäuse (12) des Zusatzkörpers (10) aus einem leicht zerstörbaren und leicht zündbaren Material, wie Kunststoff, besteht und wobei durch die Druckwelle und die austretenden Verbrennungsgase der ersten Effektladung der Zusatzkörper (10) zerstört und die weitere Effektladung (11) verteilt und gezündet werden.

2. Irritationskörper (1) nach Anspruch 1, **dadurch gekennzeichnet, dass** die zweite Effektladung ein Metallstaub ist, der zur Erhöhung der Sehbeeinträchtigung dient.

3. Irritationskörper (1) nach Anspruch 1 oder 2, **dadurch gekennzeichnet, dass** Splitterbildungen außerhalb des Sicherheitsbereiches (10 m) vermieden werden.

4. Irritationskörper nach Anspruch 2, **dadurch gekennzeichnet, dass** der Metallstaub Aluminium oder Magnesium ist.

5. Irritationskörper nach einem der Ansprüche 1 bis 3, **dadurch gekennzeichnet, dass** der Zusatzkörper (10) auch nachträglich einsteckbar, einklemmbar bzw. einschraubbar ist.

6. Irritationskörper nach einem der Ansprüche 1 bis 5, **dadurch gekennzeichnet, dass** die erste Effektladung ein Blitzsatz ist.

## Claims

1. Irritation element (1) having a container (5) and a first effect charge, a firing mechanism (3), a firing cap (4) and an additional element (10) which is included in the free area (8) at the bottom of the irritation element (1) and has a further effect charge (11) arranged in a housing (12), wherein the housing (12) of the additional element (10) is composed of a readily destructible and readily ignitable material, such as plastic, and wherein the additional element (10) is destroyed and the further effect charge (11) is distributed and ignited by the pressure wave and the combustion gases emerging from the first effect charge.

2. Irritation element (1) according to Claim 1, **characterized in that** the second effect charge is a metal dust which serves to increase the impediment to vision.

3. Irritation element (1) according to Claim 1 or 2, **characterized in that** fragment formations outside the safety area (10 m) are avoided.

4. Irritation element according to Claim 2, **characterized in that** the metal dust is aluminium or magnesium.

5. Irritation element according to one of Claims 1 to 3, **characterized in that** the additional element (10) can also be plugged in, clamped in or screwed in retrospectively.

6. Irritation element according to one of Claims 1 to 5, **characterized in that** the first effect charge is a flash charge.

## Revendications

1. Corps d'irritation (1) avec un récipient (5) et une première charge à effet, un mécanisme de mise à feu (3), une amorce en enclume (4) et un corps supplémentaire (10) inséré dans l'espace libre (8) au bas du corps d'irritation (1) avec une autre charge à effet (11) disposée dans un boîtier (12), dans lequel le boîtier (12) du corps supplémentaire (10) se compose d'un matériau facilement destructible et facilement inflammable, comme une matière plastique, et dans lequel le corps supplémentaire (10) est détruit par l'onde de pression et les gaz de combustion produits par la première charge à effet et la charge à effet supplémentaire (11) est dispersée et enflammée.

2. Corps d'irritation (1) selon la revendication 1, **caractérisé en ce que** la deuxième charge à effet est une poussière métallique, qui sert à augmenter l'altération de la vision.

3. Corps d'irritation (1) selon la revendication 1 ou 2, **caractérisé en ce que** des formations d'éclats sont évitées à l'extérieur de la zone de sécurité (10 m).

4. Corps d'irritation selon la revendication 2, **caractérisé en ce que** la poussière métallique est de l'aluminium ou du magnésium.

5. Corps d'irritation selon l'une quelconque des revendications 1 à 3, **caractérisé en ce que** le corps supplémentaire (10) peut aussi être ultérieurement embroché, serré ou vissé.

6. Corps d'irritation selon l'une quelconque des revendications 1 à 5, **caractérisé en ce que** la première charge à effet est une poudre flash.
